# EUROPÄISCHE PATENTSCHRIFT

(11) **EP 3 378 797 B1**
(45) Veröffentlichungstag und Bekanntmachung des Hinweises auf die Patenterteilung: **20.11.2019**
(21) Anmeldenummer: 18159629.7
(22) Anmeldetag: 02.03.2018
(51) Int. Cl.: B65D 25/10, B65D 1/26, B65D 81/05, B65D 1/44, C11D 17/04

(54) **BEHÄLTER MIT TIEFGEZOGENER WANNE UND DARIN BEFINDLICHEN DOSIEREINHEITEN**
CONTAINER WITH DEEP-DRAWN TUB AND DOSAGE UNITS CONTAINED IN SAME
RÉCIPIENT À CUVE EMBOUTIE ET UNITÉS DE DOSAGE SE TROUVANT À L'INTÉRIEUR DUDIT RÉCIPIENT

(30) Priorität: 24.03.2017 DE 102017205050
(43) Veröffentlichungstag der Anmeldung: 26.09.2018
(73) Patentinhaber: Henkel AG & Co. KGaA, 40589 Düsseldorf (DE)
(72) Erfinder: BREISINGER, Julia, 40597 Düsseldorf (DE); MEIER, Frank, 40589 Düsseldorf (DE)

(56) Entgegenhaltungen:
- EP-A1- 0 049 430
- EP-A2- 0 479 404
- DE-U1- 20 023 801
- NL-C1- 1 012 752
- US-A1- 2008 008 859

## Beschreibung

Die Erfindung betrifft einen Behälter mit einer tiefgezogenen Wanne aus Kunststoff und mit wenigstens einer in einem Wanneninneren der Wanne befindlichen Dosiereinheit, die wenigstens einen Wirkstoff und eine wasserlösliche Ummantelung des Wirkstoffs umfasst.

Es ist heute üblich, Wirkstoffe aus der Gruppe der Textilwaschmittel, Geschirrspülmittel, Pharmazeutika, Körperpflegemittel etc. in einer fließ- oder schüttfähigen Form in vordosierten Einheiten (Dosiereinheiten) bereitzustellen, welche in Kunststoffbehältern bevorratet und so auf dem Markt angeboten werden. Eine einfache und kostengünstige Herstellung des Kunststoffbehälters besteht darin, aus einem Bogen oder einer Folie aus Kunststoff eine nach oben offene Wanne durch Tiefziehen zu formen, die dann mit einem separat hergestellten Deckel verschlossen werden kann.

Die Handhabung der Dosiereinheiten ist vergleichsweise einfach und komfortabel für den Nutzer. Am Beispiel von Waschmittel als Wirkstoff soll dies illustriert werden. Der Nutzer kauft einen mit Waschmittel-Dosiereinheiten gefüllten Behälter. Er entnimmt nach Öffnen des Deckels aus der Wanne eine Waschmittel-Dosiereinheit und legt sie in die Waschtrommel oder in ein Waschmittelfach einer Waschmaschine. Die wasserlösliche Ummantelung stellt sicher, dass der Nutzer nicht mit dem Waschmittel in Berührung kommt, was den Umgang mit dem Waschmittel sicherer macht und vereinfacht. Aufgrund der Vordosierung des Waschmittels muss der Nutzer das Waschmittel auch nicht selbst dosieren. Auch dies vereinfacht den Umgang mit dem Waschmittel.

Eine hohe Luftfeuchtigkeit kann dazu führen, dass auch bei einer verschlossenen Wanne die wasserlösliche Ummantelung der Dosiereinheit etwas klebrig wird und an einem Boden oder an einer sich von dem Boden erstreckenden Wannenwand der Wanne anhaftet. Dies steht einer einfachen Handhabung des Waschmittels nicht nur entgegen, sondern birgt auch die Gefahr, dass beim Herausnehmen der Dosiereinheit die Umhüllung beschädigt wird. Dies wiederum kann dazu führen, dass Waschmittel aus der Dosiereinheit austritt und zu entsprechenden Unannehmlichkeiten führt.

EP 0 049 430 A1 beschreibt einen Behälter mit einer tiefgezogenen Wanne aus Kunststoff, wobei die Wanne einen Boden und eine sich von dem Boden erstreckende Wannenwand aufweist. Die Wannenwand weist mehrere, von einer Grundebene der Wannenwand in Richtung des Wanneninneren gerichtete Vorsprünge auf. Die Vorsprünge weisen eine erste, entlang einer Längsrichtung verlaufende Rippe und weitere Rippen auf, die zur ersten Rippe parallel sind und gleich wie diese aufgebaut sind. Die Rippen weisen im Querschnitt eine erste Rippenflanke, ein Rippendach und eine zweite Rippenflanke auf, wobei die erste Rippenflanke und die zweite Rippenflanke einen Abstand zwischen dem Rippendach und der Grundebene der Wannenwand überbrücken. Der Behälter wird zur Aufnahme eines Wirkstoffs (z. B. Waschpulver) im Wanneninneren verwendet.

US 2008/008859 A1 beschreibt ein wasserlösliches Substrat zum Herstellen wasserlöslicher Umhüllungen, das zum Vermeiden von Anhaftungen mit Vorsprüngen in Gestalt von in die Oberflächen eingebetteten, nicht wasserlöslichen Partikeln versehen ist.

Der Erfindung liegt daher die Aufgabe zu Grunde, einen Behälter mit wenigstens einer mit einem Wirkstoff gefüllten Dosiereinheit bereitzustellen, der kostengünstig hergestellt werden kann und eine einfache und sichere Handhabung des in der Dosiereinheit befindlichen Wirkstoffes ermöglicht.

Die der Erfindung zu Grunde liegende Aufgabe wird mit der Merkmalskombination gemäß Anspruch 1 gelöst. Ausführungsbeispiele der Erfindung können den Unteransprüchen entnommen werden.

Erfindungsgemäß ist also unter anderem vorgesehen, dass die Wannenwand mehrere, von einer Grundebene der Wannenwand in Richtung des Wanneninneren gerichtete Vorsprünge aufweist, wobei ein Abstand benachbarter Vorsprünge kleiner als eine Länge und kleiner als eine Breite der Dosiereinheit ist. Durch die Vorsprünge erhält die Wannenwand eine Oberflächenstruktur, durch die eine wirksame Anlagefläche der Dosiereinheit an der Wannenwand reduziert wird. Mit dieser Reduktion der Anlagefläche geht einher, dass das nachteilige Anhaften oder Ankleben der Dosiereinheit an der Wannenwand verhindert oder zumindest herabgesetzt wird. Da der Abstand zwischen benachbarten Vorsprüngen in Bezug auf die Ausmaße der Dosiereinheit klein ist, kann ein vollflächiges Anliegen der Dosiereinheit an der Wannenwand praktisch ausgeschlossen werden. Selbst wenn die wasserlösliche Ummantelung eine gewisse Klebrigkeit aufweist, so kann die Dosiereinheit bedingt durch die kleinere Kontaktfläche zwischen Wannenwand und Umhüllung einfacher aus der Wanne genommen werden.

Die Länge der Dosiereinheit soll die größte Ausdehnung der Dosiereinheit in einer der drei Raumrichtungen sein. Die Breite soll die zweitgrößte Ausdehnung sein. Eine Höhe der Dosiereinheit soll die kleinste der drei räumlichen Ausdehnungen sein. In einem Ausführungsbeispiel ist der Abstand benachbarter Vorsprünge auch kleiner als die Höhe der Dosiereinheit, also kleiner als die kleinste der drei Ausdehnungen in x-, y- bzw. z-Richtung.

Der Abstand benachbarter Vorsprünge kann kleiner sein als die Hälfte der Länge und kleiner als die Hälfte der Breite der Dosiereinheit. Dadurch kann sichergestellt werden, dass bei entsprechender Lage der Dosiereinheit in der Wanne (beispielsweise liegt die Dosiereinheit mit ihrer längsten Kante an der Wannenwand an) die Dosiereinheit mindestens an zwei Vorsprüngen anliegt. Je nach Abstand und Ausrichtung zur Wannenwand kann die Dosiereinheit auch an drei, vier oder gar 15 Vorsprüngen gleichzeitig anliegen.

Erfindungsgemäß weisen die Vorsprünge eine erste, entlang einer Längsrichtung verlaufende Rippe und weitere Rippen auf, die zur ersten Rippe parallel sind. Weiter erfindungsgemäß entspricht der Aufbau der weiteren Rippen dem Aufbau der ersten Rippe. Vorzugsweise weist die Wannenwand identisch aufgebaute Rippen auf. Die folgende Beschreibung zum Aufbau der ersten Rippe kann somit sinngemäß für die weiteren Rippen gelten. Eine Breite der ersten Rippe kann kleiner sein als ein Abstand zwischen benachbarten Rippen. Beispielsweise kann die Breite der ersten Rippe 5 bis 25 mm betragen. In einem bevorzugten Ausführungsbeispiel beträgt die Breite der ersten Rippe 10 mm. Der Abstand zwischen zwei benachbarten Rippen kann 5 bis 30 mm betragen, wobei in einem Ausführungsbeispiel der Abstand 13 mm beträgt.

Die erste Rippe kann vom Boden in Richtung eines oberen Wannenrands verlaufen. Somit verläuft die erste Rippe vertikal, wenn die Wanne mit dem Boden auf einer horizontalen Abstellfläche steht. Die erste Rippe kann sich im Wesentlichen über die gesamte Distanz zwischen dem Boden und dem oberen Wannenrands erstrecken. In unmittelbarer Nähe zum Boden und/oder in unmittelbarer Nähe zum oberen Wannenrand kann ein rippenfreier Bereich ausgebildet sein, Dieser Bereich kann eine vertikale Höhe von 5 bis 15 mm aufweisen. Vorzugsweise ist die vertikale Höhe dieses Bereiches kleiner als die Länge und kleiner als die Breite der Dosiereinheit.

In einem Ausführungsbeispiel variiert eine Höhe der ersten Rippe entlang der Längsrichtung. Beispielsweise kann die Höhe der ersten Rippe vom Boden in Richtung des oberen Wannenrands stetig, vorzugsweise linear, ansteigen. Dabei kann ausgehend vom Boden die erste Rippe mit einer Höhe gleich 0 mm beginnen und in der Nähe des oberen Wannenrands mit einer Höhe von 0,5 bis 10 mm enden. In einem Ausführungsbeispiel endet die erste Rippe in der Nähe des oberen Wannenrands mit einer Höhe von 1 bis 3 mm.

Es ist auch möglich, dass die Höhe der ersten Rippe entlang der Längsrichtung konstant ist. Auch in dieser Ausführung kann die Höhe der Rippe 0,5 bis 10 mm oder bevorzugt 1 bis 3 mm betragen.

Grundsätzlich kann die erste Rippe eine beliebige Rippenkontur im Querschnitt aufweisen. Erfindungsgemäß weisen die Rippen im Querschnitt eine erste Rippenflanke, ein Rippendach und eine zweite Rippenflanke auf, wobei die erste Rippenflanke und die zweite Rippenflanke einen Abstand zwischen dem Rippendach und der Grundebene der Wannenwand überbrücken. Somit ist das Rippendach zur Grundebene der Wannenwand beabstandet, wobei der Abstand zwischen Grundebene und Rippendach der Höhe der Rippe entspricht. Das Rippendach bildet dabei im Wesentlichen die Anlagefläche für die wenigstens eine Dosiereinheit, die sich in dem Wanneninneren befindet.

Die erste Rippenflanke und die zweite Rippenflanke können schräg zueinander verlaufen und einen Winkel von 60 bis 120° einschließen. In einem Ausführungsbeispiel beträgt der Winkel 80 bis 100°.

Die Wannenwand kann eine Frontwand, eine Rückwand, eine erste Seitenwand und eine zweite Seitenwand umfassen, wobei die Frontwand, die Rückwand, die erste Seitenwand und die zweite Seitenwand jeweils Vorsprünge aufweisen. Dadurch kann sichergestellt werden, dass die Wannenwand keine (größeren) Bereiche aufweist, an denen es zu einer vollflächigen Anlage der möglicherweise klebrigen Umhüllung der Dosiereinheit an der Wannenwand kommt.

Eine Fläche des Bodens der Wanne kann kleiner sein als eine Fläche einer Wannenöffnung. Bei dem Ausführungsbeispiel mit Frontwand, Rückwand, erster Seitenwand und zweiter Seitenwand können wenigstens zwei gegenüberstehende Wände vom Boden aus in Richtung der Wannenöffnung auseinander laufen.

Im Querschnitt kann die Wanne im Wesentlichen eine rechteckige Grundform aufweisen. Die Ecken zwischen zwei aufeinander stoßenden Wänden können abgerundet sein. In einem Ausführungsbeispiel ist die Frontwand leicht nach außen gewölbt, während die Rückwand und die beiden Seitenwände gerade sind.

Zum Verschließen der Wanne kann der Behälter einen Deckel mit einem an der Wanne festsitzenden Rahmen und mit einer Klappe aufweisen, die am Rahmen schwenkbar befestigt ist. In einer geschlossenen Position kann die Klappe mit dem Rahmen mittels Verriegelungsmittel verriegelt sein, welche vorzugsweise kindersicher ausgeführt sind. Ein unbeabsichtigtes Öffnen des Behälters kann somit vermieden werden.

Die wasserlösliche Umhüllung kann aus einem wasserlöslichen Polymer wie beispielsweise Polyvinylalkohol sein. Die Dosiereinheit kann wenigstens einen zweiten Wirkstoff umfassen, wobei die Umhüllung dann nicht nur eine Kammer, sondern zwei voneinander getrennte Kammer ausbilden kann. Die Wirkstoffe können sich hinsichtlich chemischer Zusammensetzung, Farbe und/oder Darbietungsform (flüssig, fest, Partikelgröße) unterscheiden. Beispielsweise ist eine Zweikammer-Dosiereinheit möglich, bei der ein Wirkstoff flüssig und der andere Wirkstoff partikelförmig ist.

Anhand eines in den Figuren dargestellten Ausführungsbeispiels wird die Erfindung näher erläutert. Es zeigen:
- Figur 1: in perspektivischer Ansicht eine Wanne eines erfindungsgemäßen Behälters;
- Figur 2: einen Querschnitt der Wanne in stark schematisierter Form;
- Figur 3: einen Schnitt eines weiteren Ausführungsbeispiels entsprechend dem Schnitt entlang der Linie III-III in Figur 1;
- Figur 4: einen Schnitt des Ausführungsbeispiels der Figur 3 entsprechend dem Schnitt entlang der Linie IV-IV in Figur 1;
- Figur 5: einen Teilschnitt entlang der Linie V-V in Figur 4; und
- Figur 6: zwei perspektivische Ansichten einer Dosiereinheit (Figur 6A, 6B).

Figur 1 zeigt in perspektivischer Ansicht eine tiefgezogene Wanne 10 aus Kunststoff. Die Wanne 10 weist einen Boden 11 und eine umlaufende Wannenwand 12 auf, die sich von dem Boden 11 bis zu einem oberen Wannenrand 13 erstreckt. Der umlaufende Wannenrand 13 begrenzt eine Wannenöffnung 14. Die Wannenöffnung 14 lässt sich durch einen hier nicht dargestellten Deckel verschließen.

Die Wannenwand 11 weist eine Frontwand 15, eine Rückwand 16, eine erste Seitenwand 17 und eine zweite Seitenwand 18 auf. Schnittansichten der in Figur 1 dargestellten Wanne 10 sind in den Figuren 3 bis 5 dargestellt.

Der Boden 11 und die Wannenwand 12 begrenzen ein Wanneninneres 19, das zur Aufnahme einer Vielzahl von Dosiereinheiten dient. Die Dosiereinheiten sind in Figur 1 nicht dargestellt. Sie sind aber den Figuren 2 und 6 zu entnehmen und dort mit dem Bezugszeichen 50 versehen.

Die Wannenwand 12 weist eine Vielzahl von Rippen 20 auf, die parallel zueinander angeordnet sind und sich von dem Boden 11 in Richtung des oberen Wannenrands 13 erstrecken. Die Rippen 20 weisen jeweils einen gleichen Aufbau auf.

Figur 2 zeigt einen Querschnitt der Wanne 10, wobei darauf hingewiesen wird, dass die Figur 2 nur eine schematische Wiedergabe der Wanne 10 der Figur 1 ist. Aufgrund der schematischen Darstellung ergeben sich Unterschiede zu der konkreten Ausführung gemäß Figur 1 (zum Beispiel hinsichtlich der Anzahl der Rippen 20, der Rippenform, Ausgestaltung der einzelnen Wände 15, 16, 17, 18).

Jede der Rippen 20 weist eine erste Rippenflanke 21, ein Rippendach 22 und eine zweite Rippenflanke 23 auf, wobei die Rippen 20 alle in Richtung des Wanneninneren 19 gerichtet sind. Die Rippenflanken 21, 23 überbrücken einen Abstand zwischen einer Grundebene 24 der Wannenwand 12. In Figur 2 ist diese Grundebene 24 durch eine gepunktete Linie dargestellt. Der Abstand zwischen der Grundebene 24 und dem Rippendach 22 entspricht einer Höhe 25. Da die Rippenflanken 21, 23 ausgehend von der Grundebene 24 schräg aufeinander zulaufen, was in Figur 2 durch einen Winkel 26 verdeutlicht wird, ist eine Breite 27 der ersten Rippe 20 (gemessen in der Grundebene 24) größer als eine Breite 28 des Rippendachs 22. In der schematischen Darstellung der Figur 2 ist ein Abstand 29 zwischen zwei benachbarten Rippen etwa so groß wie die Breite 27 der Rippe 20.

Figur 2 zeigt schematisch im Wanneninneren 19 vier Dosiereinheiten 50 jeweils mit einer Länge L und einer Breite B. Eine konkrete Ausgestaltung dieser Dosiereinheit 50 kann der Figur 6 entnommen werden (siehe Figur 6A, 6B). In Figur 6B ist zudem eine Höhe H der Dosiereinheit 50 eingetragen. Bei der konkreten Ausgestaltung der in Figur 6 gezeigten Dosiereinheit sollen die Länge L 67 mm, die Breite B 60 mm und die Höhe H 13 mm betragen.

Wie der Figur 2 entnommen werden kann, verhindern die zum Wanneninneren 19 gerichteten Rippen 20 eine vollflächige Anlage der Dosiereinheiten 50 an der Wannenwand 12. Die Dosiereinheit 50 liegen dabei an den Rippen 20, insbesondere an deren Rippendächern 22, oder auch an der Wannenwand 12 im Bereich der Grundebene 24 an. Bedingt durch die Rippen 20 und der damit einhergehenden Oberflächenstrukturierung ist jedoch die wirksame Anlagefläche zwischen der Wannenwand 12 und den Dosiereinheiten 50 gegenüber einer Wannenwand ohne jegliche Rippen deutlich reduziert. Durch die reduzierte Anlage- bzw. Kontaktfläche wird die Gefahr deutlich verringert, dass die Dosiereinheiten 50 an der Wannenwand 12 anhaften und deren Entnahme aus der Wanne 10 zu Problemen führen könnte. In der Darstellung der Figur 2 liegen die vier Dosiereinheiten 50 in einer Ebene. In der Praxis können die Dosiereinheiten 50 völlig ungeordnet in dem Wanneninneren 19 angeordnet sein.

Die Dosiereinheit 50 der Figur 6 weist eine wasserlösliche Umhüllung 51 aus Polyvinylalkohol auf. Die Umhüllung 51 setzt sich aus einer Tiefziehfolie 52 und einer Abdeckfolie 53 zusammen. Beim Tiefziehen der Tiefziehfolie 52 in eine Tiefziehform werden eine erste Tasche 54 und eine zweite Tasche 55 gebildet. Diese Tasche 54, 55 dienen zur Aufnahme eines ersten Wirkstoffes bzw. eines zweiten Wirkstoffes, beispielsweise in Form eines Waschmittels und eines Waschmittelzusatzes. Nach dem Abfüllen der Wirkstoffe wird auf die offene Seite der Taschen 54, 55 die Abdeckfolie 53 gelegt und derart mit der tiefgezogenen Tiefziehfolie 52 versiegelt, dass zwei voneinander getrennte geschlossene Kammern für die Wirkstoffe entstehen.

Wie der Figur 3 entnommen werden kann, sind an der Rückwand 16 neun Rippen 20 vorgesehen. Zu beachten ist, dass sich das Ausführungsbeispiel der Figuren 3 bis 5 von dem Ausführungsbeispiel der Figur 1 leicht unterscheidet. So weist das Ausführungsbeispiel der Figur 1 beispielsweise an der Rückwand 16 nur sieben Rippen 20 auf. Das Längenprofil einer jeden Rippe 20 wird anhand der Rippe 20a an der ersten Seitenwand 17 (hier die linke Seitenwand) deutlich. Mit größer werdendem Abstand zum Boden 11 wird die Höhe 25 der Rippe 20 größer. An einem bodennahen Absatz 30 setzt die Rippe 20a an und beginnt mit einer Höhe von 0 mm (Höhe mit 25 gekennzeichnet). Diese Höhe 25 steigt mit größer werdendem Abstand zum Absatz 30 linear an und erreicht ihren größten Wert unmittelbar unterhalb des oberen Wannenrands 13, wo die Rippe 20a endet. Die Höhe 25 in der Nähe des oberen Wannenrands 13 beträgt beispielsweise 12 bis 1,8 mm. Die Breite 27 soll hier 9 bis 11 mm betragen. Der Abstand 29 soll 12 bis 14 mm betragen. Das Fassungsvolumen der Wanne 10 kann beispielsweise 1000 bis 5000 ml, vorzugsweise 2000 bis 4000 ml betragen.

Die Figuren 3 und 4 zeigen zudem, dass die erste Seitenwand 17 und die zweite Seitenwand 18 in vertikaler Richtung gesehen nicht parallel verlaufen, sondern ausgehend vom Boden 11 leicht auseinander laufen. Das gleiche gilt sinngemäß für die Frontwand 15 und die Rückwand 16. Durch das Auseinanderlaufen der Wände 15, 16, 17, 18 ist eine Fläche des Bodens 11 kleiner als eine Fläche der Wannenöffnung 14. Aus den Figuren 3, 4 wird zudem deutlich, dass der Boden 11 leicht profiliert ist. Der Boden weist dabei die Grundform eines Walmdaches auf, dessen Fürst 31 sich nicht über die gesamte Breite der Frontwand 15 bzw. der Rückwand 16 erstreckt, sondern nur über einen mittleren Teilbereich.

Figur 5 zeigt ebenfalls die trapezförmige Grundform der Rippe 20. Der Winkel 26 zwischen den zur Grundebene 24 schräg gestellten Rippenflanken 21, 23 beträgt hier rund 90°. Entsprechend weist jede Rippenflanke 21, 23 zur der Grundebene 24 einen Winkel von rund 45° auf.

Zur Kennzeichnung/Bewerbung der in der Wanne 10 befindlichen Dosiereinheiten kann von außen um die Wannenwandung eine umlaufende Banderole gelegt werden. Die Banderole ist dabei bevorzugt aus Papier oder Pappe und kann einen Abziehstreifen aufweisen, um ein einfaches Lösen der Banderole zu ermöglichen, wenn nach Gebrauch des Behälters im Rahmen des Recyclings die Materialen Papier und Kunststoff getrennt werden.

Aufgrund der vergleichsweise flach ausgeführten Rippen 20, deren Höhe mit dem Abstand zum Boden 11 nur sehr geringfügig zunimmt, lässt sich die Wanne 10 wie eine vergleichbare Wanne ohne oberflächenstrukturierte Wannenwandung durch einen Tiefziehprozess kostengünstig herstellen. Die Rippen 20 bewirken dabei, dass die wirksame Anlagefläche zwischen Dosiereinheiten 50 und Wannenwandung 12 gering gehalten wird. Dadurch wird erreicht, dass die möglicherweise - bedingt durch eine gewisse Luftfeuchtigkeit - an der Wannenwandung anhafteten Dosiereinheiten in einfacher Weise aus der Wanne 10 entnommen werden können.

### Bezugszeichenliste

- 10: Wanne
- 11: Boden
- 12: Wannenwand
- 13: oberer Wannenrand
- 14: Wannenöffnung
- 15: Frontwand
- 16: Rückwand
- 17: erste Seitenwand
- 18: zweite Seitenwand
- 19: Wanneninneres
- 20: Rippe (erste Rippe, weitere Rippen; Rippe 20a)
- 21: erste Rippenflanke
- 22: Rippendach
- 23: zweite Rippenflanke
- 24: Grundebene
- 25: Höhe der Rippe
- 26: Winkel
- 27: Breite der Rippe
- 28: Breite des Rippendachs
- 29: Abstand zwischen zwei Rippen
- 30: Absatz
- 31: First

- 50: Dosiereinheit
- 51: Umhüllung
- 52: Tiefziehfolie
- 53: Abdeckfolie
- 54: erste Tasche
- 55: zweite Tasche

## Patentansprüche

1. Behälter mit einer tiefgezogenen Wanne (10) aus Kunststoff und mit wenigstens einer in einem Wanneninneren (19) der Wanne (10) befindlichen Dosiereinheit (50), die wenigstens einen Wirkstoff mit einer den Wirkstoff umhüllenden wasserlöslichen Ummantelung (51) umfasst, wobei die Wanne (10) einen Boden (11) und eine sich von dem Boden (11) erstreckende Wannenwand (12) aufweist, welche das Wanneninnere (19) begrenzen, wobei die Wannenwand (12) mehrere, von einer Grundebene (24) der Wannenwand (11) in Richtung des Wanneninneren (19) gerichtete Vorsprünge aufweist, die eine erste, entlang einer Längsrichtung verlaufende Rippe (20) und weitere Rippen (20) aufweisen, die zur ersten Rippe (20) parallel sind, wobei ein Abstand benachbarter Vorsprünge kleiner als eine Länge (L) und kleiner als eine Breite (B) der Dosiereinheit (50) ist, die Rippen (20) jeweils im Querschnitt eine erste Rippenflanke (21), ein Rippendach (22) und eine zweite Rippenflanke (23) aufweisen und die erste Rippenflanke (21) und die zweite Rippenflanke (23) einen Abstand zwischen dem Rippendach (22) und der Grundebene (24) der Wannenwand (12) überbrücken.

2. Behälter nach Anspruch 1, **dadurch gekennzeichnet, dass** der Abstand benachbarter Vorsprünge kleiner ist als die Hälfte der Länge (L) und kleiner als die Hälfte der Breite (B) der Dosiereinheit (50).

3. Behälter nach Anspruch 1, **dadurch gekennzeichnet, dass** eine Breite (27) der ersten Rippe (20) kleiner ist als ein Abstand (29) zwischen benachbarten Rippen (20).

4. Behälter nach einem der Ansprüche 1 oder 3, **dadurch gekennzeichnet, dass** die erste Rippe (20) vom Boden (11) in Richtung eines oberen Wannenrands (13) verläuft.

5. Behälter nach Anspruch 4, **dadurch gekennzeichnet, dass** die erste Rippe (20) sich im Wesentlichen über die gesamte Distanz zwischen dem Boden (11) und dem oberen Wannenrand (13) erstreckt.

6. Behälter nach einem der Ansprüche 1, oder 3 bis 5, **dadurch gekennzeichnet, dass** eine Höhe (25) der ersten Rippe (20) entlang der Längsrichtung variiert.

7. Behälter nach Anspruch 1, **dadurch gekennzeichnet, dass** die erste Rippenflanke (21) und die zweite Rippenflanke (23) zueinander schräg verlaufen und einen Winkel (26) von 60 bis 120° einschließen.

8. Behälter nach einem der Ansprüche 1 bis 7, **dadurch gekennzeichnet, dass** die Wannenwand (12) eine Frontwand (15), eine Rückwand (16), eine erste Seitenwand (17) und einer zweite Seitenwand (18) umfasst, wobei die Frontwand (15), die Rückwand (16), die erste Seitenwand (17) und die zweite Seitenwand (18) jeweils die die Rippen aufweisenden Vorsprünge aufweisen.

9. Behälter nach einem der Ansprüche 1 bis 8, **dadurch gekennzeichnet, dass** eine Fläche des Bodens (11) kleiner ist als eine Fläche einer Wannenöffnung (14).

10. Behälter nach einem der Ansprüche 1 bis 9, **dadurch gekennzeichnet, dass** zum Verschließen der Wanne (10) ein Deckel mit einem an der Wanne (10) festsitzenden Rahmen und mit einer Klappe vorgesehen ist, die am Rahmen schwenkbar befestigt ist.

11. Behälter nach einem der Ansprüche 1 bis 10, **dadurch gekennzeichnet, dass** die Dosiereinheit (50) wenigstens einen zweiten Wirkstoff umfasst.

## Claims

1. A container having a deep-drawn tub (10) made of plastics material and having at least one dosing unit (50) located in a tub interior (19) of the tub (10), which dosing unit comprises at least one active ingredient having a water-soluble casing enclosing the active ingredient (51), wherein the tub (10) has a base (11) and a tub wall (12) that extends from the base (11), which base and tub wall define the tub interior (19), wherein the tub wall (12) comprises a plurality of projections which are directed toward the tub interior (19) from a datum plane (24) of the tub wall (11) and which have a first ridge (20) extending in the longitudinal direction and additional ridges (20) that are parallel to the first ridge (20), wherein a spacing of adjacent projections is smaller than a length (L) and smaller than a width (B) of the dosing unit (50), the ridges (20) each have a first ridge flank (21), a ridge top (22) and a second ridge flank (23) in cross section and the first ridge flank (21) and the second ridge flank (23) bridge a spacing between the ridge top (22) and the datum plane (24) of the tub wall (12).

2. The container according to claim 1, **characterized in that** the spacing of adjacent projections is less than half the length (L) and less than half the width (B) of the dosing unit (50).

3. The container according to claim 1, **characterized in that** a width (27) of the first ridge (20) is smaller than a spacing (29) between adjacent ridges (20).

4. The container according to one of claims 1 or 3, **characterized in that** the first ridge (20) extends from the base (11) toward an upper tub rim (13).

5. The container according to claim 4, **characterized in that** the first ridge (20) extends substantially over the entire distance between the base (11) and the upper tub rim (13).

6. The container according to claim 1 or one of claims 3 to 5, **characterized in that** a height (25) of the first ridge (20) varies in the longitudinal direction.

7. The container according to claim 1, **characterized in that** the first ridge flank (21) and the second ridge flank (23) extend obliquely with respect to one another and form an angle (26) of 60 to 120°.

8. The container according to one of claims 1 to 7, **characterized in that** the tub wall (12) comprises a front wall (15), a rear wall (16), a first side wall (17) and a second side wall (18), the front wall (15), the rear wall (16), the first side wall (17) and the second side wall (18) each having the projections comprising the ridges.

9. The container according to one of claims 1 to 8, **characterized in that** a surface area of the base (11) is smaller than a surface area of a tub opening (14).

10. The container according to one of claims 1 to 9, **characterized in that** in order to close the tub (10), a cover having a frame that is fixed to the tub (10) and having a flap that is pivotally fastened to the frame is provided.

11. The container according to one of claims 1 to 10, **characterized in that** the dosing unit (50) comprises at least one second active ingredient.

## Revendications

1. Récipient comportant une cuve (10) emboutie en matière plastique et au moins une unité de dosage (50) qui se trouve dans un intérieur (19) de la cuve (10) et qui comprend au moins un principe actif à gaine (51) hydrosoluble enveloppant ledit principe actif, la cuve (10) comportant un fond (11) et une paroi de cuve (12) s'étendant à partir du fond (11), laquelle paroi de cuve définit l'intérieur de la cuve (19), la paroi de cuve (12) comportant une pluralité de saillies orientées à partir d'un plan de base (24) de la paroi de cuve (11) vers l'intérieur de la cuve (19), lesquelles saillies comportent une première nervure (20) s'étendant suivant le sens longitudinal et d'autres nervures (20) parallèles à la première nervure (20), une distance des saillies adjacentes étant inférieure à une longueur (L) et à une largeur (B) de l'unité de dosage (50), les nervures (20) comportant chacune en section transversale un premier flanc de nervure (21), un toit de nervure (22) et un second flanc de nervure (23) et le premier flanc de nervure (21) et le second flanc de nervure (23) formant une distance entre le toit de nervure (22) et le plan de base (24) de la paroi de cuve (12).

2. Récipient selon la revendication 1, **caractérisé en ce que** la distance entre les saillies adjacentes est inférieure à la moitié de la longueur (L) et à la moitié de la largeur (B) de l'unité de dosage (50).

3. Récipient selon la revendication 1, **caractérisé en ce qu'**une largeur (27) de la première nervure (20) est inférieure à une distance (29) entre des nervures (20) adjacentes.

4. Récipient selon l'une des revendications 1 ou 3, **caractérisé en ce que** la première nervure (20) s'étend à partir du fond (11) vers un bord supérieur de la cuve (13).

5. Récipient selon la revendication 4, **caractérisé en ce que** la première nervure (20) s'étend sensiblement sur toute la distance entre le fond (11) et le bord supérieur de la cuve (13).

6. Récipient selon l'une des revendications 1 ou 3 à 5, **caractérisé en ce qu'**une hauteur (25) de la première nervure (20) varie suivant le sens longitudinal.

7. Récipient selon la revendication 1, **caractérisé en ce que** le premier flanc de nervure (21) et le second flanc de nervure (23) sont inclinés l'un vers l'autre et renferment un angle (26) de 60 à 120°.

8. Récipient selon l'une des revendications 1 à 7, **caractérisé en ce que** la paroi de cuve (12) comprend une paroi avant (15), une paroi arrière (16), une première paroi latérale (17) et une seconde paroi latérale (18), la paroi avant (15), la paroi arrière (16), la première paroi latérale (17) et la seconde paroi latérale (18) comportant chacune des saillies nervurées.

9. Récipient selon l'une des revendications 1 à 8, **caractérisé en ce qu'**une surface du fond (11) est inférieure à une surface d'une ouverture de cuve (14).

10. Récipient selon l'une des revendications 1 à 9, **caractérisé en ce que**, pour la fermeture de la cuve (10), un couvercle doté d'un cadre fixé à la cuve (10) et d'un clapet fixé de manière pivotante au cadre est prévu.

11. Récipient selon l'une des revendications 1 à 10, **caractérisé en ce que** l'unité de dosage (50) comprend au moins un second principe actif.
